# EUROPÄISCHE PATENTSCHRIFT

(11) **EP 0 441 920 B1**
(45) Veröffentlichungstag und Bekanntmachung des Hinweises auf die Patenterteilung: **26.01.1994**
(21) Anmeldenummer: 90911995.0
(22) Anmeldetag: 22.08.1990
(51) Int. Cl.: A47H 13/00

(54) **FESTSTELLER UND ZWISCHENFESTSTELLER**
END STOP AND INTERMEDIATE STOP FOR CURTAIN RAILS
ELEMENT D'ARRET ET ELEMENT D'ARRET INTERMEDIAIRE

(30) Priorität: 24.08.1989 CH 3066/89
(43) Veröffentlichungstag der Anmeldung: 21.08.1991
(73) Patentinhaber: HINNO INTER AG, CH-6045 Meggen (CH)
(72) Erfinder: HEINRICH, Alfred, S., CH-6045 Meggen (CH)
(74) Vertreter: Eschmann, Heinz
(86) Internationale Anmeldenummer: CH9000197
(87) Internationale Veröffentlichungsnummer: WO9102476

(56) Entgegenhaltungen:
- DE-U- 8 706 613

## Beschreibung

Die Erfindung betrifft einen Feststeller für Vorhangschienen mit unterem Längsschlitz, gemäss dem Oberbegriff des unabhängigen Patentanspruchs. Dabei ist hervorzuheben, dass der erfindungsgemässe Feststeller auch als Zwischenfeststeller Verwendung finden kann, nachdem der Vorhang oder die Gardine bereits aufgehängt wurde.

Einige bekannte Feststeller haben einen fest angeformten sichtbaren Griff, der vom ästhetischen Gesichtspunkt aus unbefriedigend sein kann.

Andere Feststeller haben zwar keinen Griff, sind also aus seitlicher Sicht kaum sichtbar, haben jedoch den Nachteil, dass sie in der Regel mit einem Werkzeug aus der Schiene entfernt werden müssen. Dies bedeutet Umstände, denn oft steht man bereits auf einem erhöhten Gegenstand um den Feststeller und den Vorhang oder die Gardine zu entfernen und merkt erst dann, dass man ein Werkzeug benötigt. Folglich muss man wieder heruntersteigen und ein geeignetes Werkzeug suchen.

Ein Teil der bekannten Zwischenfeststeller müssen durch den Ausbruch im richtigen Moment eingefädelt werden, was sehr mühsam ist. Will man z.B. nach dem 5. Gleiter einen Zwischenfeststeller anbringen, ist es bei dieser Kategorie von Zwischenfeststellern unabdingbar, sie in der richtigen Sequenz, also genau nach dem 5. Gleiter, einzufädeln. oft weiss man aber erst, nachdem der Vorhang hängt, wo der Zwischenfeststeller eigentlich hingehört. Will man einen solchen Zwischenfeststeller entfernen, muss der aufgehängte Vorhang bis zu dem Punkt, wo der Zwischenfeststeller angebracht ist, ausgefädelt, der Zwischenfeststeller herausgenommen und dann der Vorhang wieder eingefädelt werden. Eine wirklich mühsame Sache.

Eine andere Kategorie von Zwischenfeststellern kann zwar bei aufgehängtem Vorhang montiert und abgenommen werden, muss also nicht eingefädelt werden. Diese Typen haben jedoch den. Nachteil, dass zu ihrer Entfernung aus der Schiene entweder ein Werkzeug benötigt wird oder dass sie einen sichtbaren Griff haben. Letzteres wirkt unästhetisch.

Durch das deutsche Gebrauchsmuster 8706613 ist der im Oberbegriff des unabhängigen Patentanspruchs zitierte Stand der Technik insofern bekannt, als auch der Gegenstand dieses Gebrauchsmusters ein Feststeller für Vorhangschienen mit unterem Längsschlitz ist, wobei für die Entfernung dieses bekannten Feststellers aus der Schiene ebenfalls kein Werkzeug benötigt wird.

Es ist die Aufgabe der vorliegenden Erfindung, einen Feststeller vorzuschlagen mit folgenden Eigenschaften bzw. Vorteilen:
1. Feststeller zur Arretierung im Schienenausbruch, der ohne Werkzeug montiert und demontiert werden kann und der, seitlich gesehen, in der Schiene kaum sichtbar, also ästhetisch unproblematisch ist.
2. Der gleiche Feststeller kann auch als Zwischenfeststeller benützt werden, was eine Vereinfachung von Handhabung, Einkauf und Lagerhaltung bringt.
3. Der Feststeller bzw. Zwischenfeststeller kann bei aufgehängtem Vorhang oder Gardine an jeder beliebigen Stelle der Schlene eingesetzt werden; er muss also nicht durch den Ausbruch eingefädelt werden.

Diese der Erfindung zugrundeliegende Aufgabe wurde gelöst durch die im unabhängigen Patentanspruch definierte Merkmalskombination.

Ein Ausführungsbeispiel des erfindungsgemässen Feststellers bzw. Zwischenfeststellers wird nachstehend unter Bezugnahme auf die beiliegenden Zeichnungen beschrieben. Es zeigen:

Fig. 1 - eine perspektive Darstellung einer typischen Schiene mit einem Ausbruch in Unteransicht.

Fig. 2 - einen Feststeller in perspektiver Darstellung in Unteransicht, offen, in der Position zum Einsetzen in den Schienen-Ausbruch von Fig. 1 oder alternativ an beliebiger Stelle der Schiene.

Fig. 3 - einen Feststeller in perspektiver Darstellung in Draufsicht mit der Klemmpartie, in offener Ausführung.

Fig. 4 - eine Querschnittdarstellung der Klemmgeometrie in montiertem Zustand in der Schiene und die Rastgeometrie der Platte 9 in Platte 8.

Fig. 5 - einen Feststeller in perspektiver Darstellung in Unteransicht in eingesetzter und geschlossener Position im Ausbruch oder im normalen Schienenschlitz.

Der erfindungsgemässe Feststeller ist zum vorzugsweisen Gebrauch an Vorhangschienen mit unterem Längsschlitz bestimmt, welche gemäss Fig. 1 eine obere durchgehende Wand 1, zwei Seitenwangen 2 und zwei untere Randstege 3 aufweisen. Letztere bilden mit ihren Innenseiten die eigentlichen Klemmkanten 4 für den Feststeller und umgrenzen beldseitig den Schienenschlitz. Die Einführöffnung, in Fachkreisen meistens als Ausbruch 5 bekannt, ist eine örtliche Erweiterung mit Länge "X", die aber kleiner ist als die Länge der Feststeller-Klemmpartie "Y".

Die in Fig. 2 und Fig. 3 dargestellte Ausführungsform des erfindungsgemässen Feststellers ist ein einteilig hergestellter Kunststoffkörper aus hauptsächlich zwei Platten 8 und 9, die durch eine reduzierte Brücke 10, also ein Scharnier, verbunden sind. Die in die Schiene hineinragende Partie setzt sich aus zwei Längsrippen 11, Querrippen 12, Klemmnocken 13 und Bremsnocken 14 zusammen. Die Platte 8 beinhaltet die Durchbrüche 15, 16 und 17. Die Platte 9 enthält einen Zentriernocken 18 und die Verschlussleisten 19 sowie auf der Gegenseite einen erhabenen Pfeil 20 (Fig. 3).

Auf den Längsrippen 11 sind die Klemmnocken 13 angeordnet. Deren Aufgabe ist das zentrierte Einführen des Feststellers durch die schrägen Flächen 21 (Fig. 4) und das Einrasten des Feststellers durch die schrägen Flächen 22. Durch die schrägen Flächen 21 und 22 (Fig. 4) und die Flexibilität der Längsrippen 11 (Fig. 3) ist eine Ueberbrückung von Masstoleranzen der Schienenklemmkante 4 gewährleistet. Der Bremsnocken 14 verhindert durch seine Klemmwirkung an den Schienenklemmkanten 4 (Fig. 1) ein ungewolltes Verschieben in Längsrichtung der Schiene im Schienenschlitz Die Anordnung des Bremsnockens 14 (Fig. 3) zwischen den zwei Querrippen 12 (Fig. 3) ergibt neben der Stabilität auch noch Flexibilität. Die Verschlussleisten 19 greifen beim Umlegen der Platte 9 in den Durchbruch 16 ein. Durch die differenzierte Breite in Verbindung mit dem Gegenstück im Durchbruch 15 ergibt sich eine Schnappverbindung.

Gleichzeitig mit dem Umlegen der Platte 9 wird sie durch den Zentriernocken 18 im Durchbruch 17 in Platte 8 vorzentriert. Ferner verstärken im geschlossenen Zustand die Verschlussleisten 19 und der Zentriernocken 18 die Stabilität der Klemmwirkung durch die Klemmnocken 13. Der erhöhte Pfeil 20 zeigt die Stelle an, wo sich die Seite zum Oeffnen befindet. Fig. 5 zeigt, dass die Platte 8 zwei reduzierte Seitenkanten 23 aufweist, um für die Platte 9 einen besseren Umgriff 24 zu erhalten, damit die Schnappverbindung besser gelöst werden kann. Diesem Zweck dient auch die Anfasung 25 ganz am Ende der Platte 9.

Bedingt durch die Länge der Klemmnocken und ihre Flexibilität fällt der Feststeller auch dann nicht herunter, wenn der Feststeller nicht exakt in den Ausbruch eingeführt wird.

Durch Oeffnen der Platte 9 um ca. 90° kann sie als Lasche zum Entfernen der Platte 8 aus der Rasterung in der Schiene dienen; somit wird der Gebrauch eines Werkzeuges überflüssig. Zur Verbesserung der Griffigkeit dient dabei der erhöhte Pfeil 20, der auch anzeigt, wo zur Herausnahme der Lasche angesetzt werden soll.

## Patentansprüche

1. Feststeller für Gardinen- und Vorhangschienen mit unterem Längsschlitz, bestehend aus einem Kunststoffkörper, welcher ein im Schienenschlitz durch Verklemmung zu verankerndes Klemmteil aufweist, dadurch gekennzeichnet, dass das Klemmteil (11-14) einen länglichen Querschnitt aufweist, dessen in Längsrichtung der Schiene gemessene Länge (y) etwas grösser ist als die Ausbruchlänge (x) und dessen quer zur Schienenlängsachse gemessene Breite (W) etwas grösser als die Schienenschlitzbreite (V) ist, derart, dass sich der Feststeller an beliebiger Stelle der Schiene, d.h. sowohl im Ausbruch als auch am Schienen-Längsschlitz bei aufgehängter Gardine oder Vorhang montieren und wieder abnehmen lässt, wobei der Feststeller ein Griffteil (9) aufweist, das einen aus seiner Ruhelage herausklappbaren Haltegriff bildet, damit sich das Abnehmen des Feststellers von der Schiene ohne Werkzeug bewerkstelligen lässt.

2. Feststeller nach Anspruch 1, dadurch gekennzeichnet, dass der Haltegriff (9) auf seiner dem restlichen Kopfteil zugewandten Fläche Arretierungsorgane (19) aufweist, die es im Zusammenwirken mit einem am restlichen Kopfteil angeordneten Gegenstück (15) gestatten, den Haltegriff (9) in seiner Ruhelage zu sichern.

3. Feststeller nach Anspruch 1 oder 2, dadurch gekennzeichnet, dass die Arretierungsorgane (18, 19) so gestaltet sind, dass sie im arretierten Zustand eine seitliche Klemmwirkung ausüben können, die den Halt in der Schiene verstärkt.

4. Feststeller nach einem der Ansprüche 2 bis 3, dadurch gekennzeichnet, dass das Klemmteil zwei im gegenseitigen Abstand angeordnete Längsrippen (11) aufweist, an deren Aussenflächen keilförmige Klemmnocken (13) angeformt sind.

5. Feststeller nach Anspruch 4, dadurch gekennzeichnet, dass jede Längsrippe (11) zwei voneinander beabstandete Klemmnocken (13) aufweist, zwischen welchen jeweils ein Bremsnocken (14) angeformt ist, der ein ungewolltes Verschieben des Feststellers im Schienenschlitz erschwert.

6. Feststeller nach einem der Ansprüche 1 bis 5, dadurch gekennzeichnet, dass derselbe zwei durch ein Scharnier (10) gelenkig verbundene Platten (8, 9) aufweist, deren eine (8) das Klemmteil (11-14) trägt und deren andere (9) das Griffteil bildet, wobei die das Griffteil bildende Platte (9) auf ihrer der anderen Platte (8) zugewandten Fläche mit den genannten Arretierungsorganen (19) und dem Zentrierorgan (18) versehen ist, um die das Griffteil bildende Platte (9) an der anderen Platte (8) zu zentrieren.

7. Feststeller nach Anspruch 6, dadurch gekennzeichnet, dass die das Klemmteil (11-14) tragende Platte (8) mit Durchbrüchen (17, 15) versehen ist, in welche sich die Zentrierorgane (19) der das Griffteil bildenden Platte (9) unter Klemmwirkung eindrücken lassen und dadurch das Klemmteil in seiner Klemmposition stabilisieren und die Klemmwirkung verbessern.

8. Feststeller nach einem der Ansprüche 1 bis 7, dadurch gekennzeichnet, dass er einteilig aus einem Kunststoff erstellt ist.

## Claims

1. End stop for curtain rails having a lower longitudinal groove, consisting of a plastics member which has a clamp element to be anchored in the rail groove by clamping, characterised in that the clamp element (11 - 14) has an elongate cross-section, the length (y) thereof, measured in the longitudinal direction of the rail, being somewhat greater than the cut-out length (x), and the width (W) thereof, measured transversely to the longitudinal axis of the rail, being somewhat greater than the width (v) of the rail groove, so that the end stop can be mounted at and removed from any desired point on the rail, i.e. both in the cut-out and on the longitudinal groove of the rail when the curtain is hanging, the end stop having a grip element (9) which forms a handle which can be flipped out of its resting position to enable the end stop to be removed from the rail without the use of tools.

2. End stop according to claim 1, characterised in that the handle (9) has locking means (19) on its surface facing the remainder of the head portion, the locking means making it possible to secure the handle (9) in its resting position, in cooperation with a countermember (15) arranged on the remaining head portion.

3. End stop according to claim 1 or 2, characterised in that the locking means (18, 19) are constructed so that , in the locked position, they are able to exert a lateral clamping action which increases the firm hold in the rail.

4. End stop according to one of claims 2 and 3, characterised in that the clamp element has two mutually spaced longitudinal ribs (11) with wedge-shaped clamping cams (13) formed on their outer surfaces.

5. End stop according to claim 4, characterised in that each longitudinal rib (11) has two mutually spaced clamping cams (13) between which is formed a braking cam (14) which makes it difficult for the end stop to accidentally slide along in the rail groove.

6. End stop according to one of claims 1 to 5, characterized in that it has two plates (8,9) hinged together by a hinge (10), one (8) of said plates carrying the clamp element (11-14) whilst the other plate (9) forms the grip element, the plate (9) forming the grip element being provided on its surface facing the other plate (8) with said locking means (19) and the centering members (18) in order to center the plate (9) which forms the grip element on the other plate (8).

7. End stop according to claim 6, characterized in that the plate (8) which carries the clamp element (11-14) is provided with perforations (17,15) into which the centering members (19) of the plate (9) forming the grip element can be pressed with a clamping action and thereby stabilise the clamp element in its clamping position and improve the clamping action.

8. End stop according to one of claims 1 to 7, characterised in that it is made in one piece from plastics material.

## Revendications

1. Arrêt pour des rails à rideaux et tentures, à fente longitudinale inférieure, constitué d'un corps en matière plastique qui comporte une partie de serrage destinée à être ancrée par coincement dans la fente du rail, caractérisé en ce que la partie de serrage (11-14) présente une section transversale oblongue dont la longueur (y) mesurée dans le sens longitudinal du rail est légèrement supérieure à la longueur (x) de l'échancrure et dont la largeur (W), mesurée transversalement à l'axe longitudinal du rail, est légèrement supérieure à la largeur (V) de la fente du rail, de sorte que l'arrêt peut être monté et démonté en n'importe quel endroit du rail, c'est-à-dire aussi bien dans l'échancrure que dans la fente longitudinale du rail, tandis que les rideaux ou tentures restent suspendus, l'arrêt comportant une partie (9) qui forme une languette offrant prise aux doigts, pouvant être rabattue à partir de sa position de repos, de telle sorte que l'arrêt puisse être enlevé du rail sans l'aide d'aucun outil.

2. Arrêt suivant la revendication 1, caractérisé en ce que la languette offrant prise aux doigts (9) présente sur sa face tournée vers la partie de tête restante des organes de blocage (19) qui permettent, conjointement avec une pièce de contrepartie (15) prévue sur la partie de tête restante, de fixer la languette (9) dans sa position de repos.

3. Arrêt suivant la revendication 1 ou 2, caractérisé en ce que les organes de blocage (18, 19) sont agencés de manière que, dans l'état de blocage, ils puissent exercer un effet de serrage latéral qui renforce l'effet de retenue dans le rail.

4. Arrêt suivant l'une ou l'autre des revendications 2 et 3, caractérisé en ce que la partie de serrage présente deux nervures longitudinales (11) disposées à une certaine distance l'une de l'autre, sur les surfaces externes desquelles sont formées des cames de serrage (13).

5. Arrêt suivant la revendication 4, caractérisé en ce que chaque nervure longitudinale (11) comporte deux cames de serrage (13) espacées l'une de l'autre entre lesquelles est formée chaque fois une came de freinage (14) qui rend plus difficile un glissement fortuit de l'arrêt dans la fente du rail.

6. Arrêt suivant l'une quelconque des revendications 1 à 5, caractérisé en ce qu'il comporte deux plaquettes (8, 9), articulées l'une à l'autre par une charnière (10), la première plaquette (8) portant la partie de serrage (11-14) et l'autre plaquette (9) formant la languette offrant prise aux doigts, étant entendu que la plaquette (9) formant la languette offrant prise aux doigts est pourvue, sur sa face tournée vers l'autre plaquette (8), desdits organes de blocage (19) et de l'organe de centrage (18), afin de centrer la plaquette (9) formant la languette offrant prise aux doigts sur l'autre plaquette (8).

7. Arrêt suivant la revendication 6, caractérisé en ce que la plaquette (8) portant la partie de serrage (11-14) est pourvue d'ouvertures (17, 15) dans lesquelles les organes de centrage (19) de la plaquette formant la languette offrant prise aux doigts (9) peuvent être enfoncés avec un effet de serrage et stabilisent de la sorte la partie serrée dans sa position serrée tout en améliorant l'effet de serrage.

8. Arrêt suivant l'une quelconque des revendications 1 à 7, caractérisé en ce qu'il est fabriqué d'une seule pièce en matière plastique.
